# FASCICULE DE BREVET EUROPEEN

(11) **EP 0 020 272 B1**
(45) Date de publication et mention de la délivrance du brevet: **24.11.1982**
(21) Numéro de dépôt: 80400765.6
(22) Date de dépôt: 29.05.1980
(51) Int. Cl.: B25J 5/00

(54) **Porte-outil mobile pour travail sur une plaque tubulaire**
Beweglicher Gerätehalter für die Arbeit an einer Rohrplatte
Mobile tool holder for working a tube sheet

(30) Priorité: 31.05.1979 FR 7914020
(43) Date de publication de la demande: 10.12.1980
(73) Titulaire: FRAMATOME, 92400 Courbevoie (FR)
(72) Inventeur: Lebouc, Bernard, F-22100 Dinan (FR)
(74) Mandataire: Dupuy, Louis

## Description

La présente invention concerne un dispositif porte-outil destiné à être télécommandé en déplacement sur une plaque tubulaire. Elle s'applique plus particulièrement au service de maintenance pour un générateur de vapeur dans une centrale nucléaire.

Dans une centrale nucléaire à eau pressurisée, les très nombreux tubes des faisceaux tubulaires des générateurs de vapeur doivent faire l'objet d'opérations périodiques de vérification et de maintenance, comme par exemple des opérations de soudage, de mise en place de bouchons d'obturation pour neutraliser des tubes défectueux, ou d'interventions sur le revêtement intérieur des tubes. Ces opérations de maintenance doivent se faire à partir de la boîte à eau, c'est-à-dire en domaine fortement radio-actif ; il est donc nécessaire d'utiliser des appareils télécommandés pour limiter les interventions humaines à la simple mise en place du matériel. En outre les générateurs de vapeur sont généralement à tubes verticaux, c'est-à-dire que la plaque tubulaire est alors « au plafond de la boîte à eau.

On a déjà réalisé des appareils capables d'être déplacés par télécommande sous la plaque tubulaire d'un générateur de vapeur. La demande de brevet FR-A-2309314 décrit un tel appareil comportant deux bras perpendiculaires munis de moyens d'accrochage dans les orifices de la plaque, et comportant des moyens pour donner aux bras des mouvements relatifs parallèlement et perpendiculairement à la plaque tubulaire pour permettre un déplacement pas à pas de l'ensemble, par accrochage successif de chacun des bras et déplacement de l'autre pendant que l'un est accroché.

Mais un tel appareil est d'une utilisation limitée à la mise en place de guides pour des sondes de contrôle à introduire dans les tubes, ces guides étant nécessairement disposés à l'extrémité des bras en raison de l'encombrement de la partie centrale de l'appareil. Ceci est sans inconvénient pour de simples guides, mais ne permet pas d'utiliser des outils plus complexes et plus lourds, tels que par exemple des têtes de fraisage ou de soudage.

La présente invention remédie à ces inconvénients en permettant la réalisation d'un appareil, également à déplacements automatiques télécommandés sur une plaque tubulaire par mouvements relatifs de deux bras perpendiculaires, mais pouvant aussi être utilisé comme support pour des têtes d'outils divers nécessaires à l'entretien de la plaque et des tubes qui s'y raccordent.

Selon l'invention il comporte un corps support en équerre formant un dièdre dont l'arête est perpendiculaire à la plaque tubulaire, chaque bras étant porté, indépendamment l'un de l'autre et dans le dièdre extérieur, par une glissière parallèle à la plaque, elle-même montée sur un chariot mobile sur le corps perpendiculairement à la plaque, avec des moyens télécommandés indépenoants pour déplacer chaque bras sur sa glissière et chaque chariot sur le corps : dans le dièdre intérieur, libre du débattement des bras, le corps comporte des guides pour supporter des outils en déplacement perpendiculairement à la plaque tubulaire.

Selon une forme préférentielle de réalisation, à l'extrémité du corps opposé à la plaque tubulaire, l'appareil comporte une tourelle tournante avec des guides supports de plusieurs outils, et des moyens pour amener sélectivement dans le dièdre intérieur du corps l'une ou l'autre des têtes en attente, les guides supports étant alors dans le prolongement des guides du dièdre, l'appareil étant par ailleurs muni de moyens pour déplacer les outils sur les guides du dièdre intérieur.

L'invention sera mieux comprise en se référant à des modes de réalisation particuliers donnés à titre d'exemples et représentés par les dessins annexés.
La figure 1 est une vue en élévation du porte-outil proprement dit, selon H de la figure 3.
La figure 2 est une autre vue en élévation selon II-II de la figure 3.
La figure 3 est une vue de dessus du dispositif, selon III-III de la figure 2.
La figure 4 est une coupe selon IV-IV de la figure 2.
La figure 5 est une vue simplifiée en perspective, dans le cas d'un dispositif utilisant un seul outil à télécommande manuelle.
La figure 6 est une vue en élévation, et partiellement en coupe, de la partie inférieure du porte-outil représenté à la figure 2, lorsque celui-ci est équipé d'une tourelle porteuse de plusieurs types d'outils interchangeables.
La figure 7 est une vue homologue de la figure 5, dans le cas d'un appareil à tourelle.

En se référant tout d'abord à l'ensemble des figures 1 à 4, on verra que le corps du porte-outil est principalement constitué par deux plaques 1 et 2 soudées en équerre l'une à l'autre, et soudées à leur partie inférieure à une plaque sensiblement carrée 3.

La plaque 1 supporte un bloc à glissières à billes 5 dans lequel coulisse un chariot 6 lié à la tête de la tige 7 d'un vérin 8. Le corps du vérin 8 est articulé en 9 sur un prolongement du pied de la plaque 2 et sur un support auxiliaire 10. Le chariot 6 porte un jeu de quatre galets fous 12 entre lesquels peut coulisser un bras 13 dont la partie centrale est de section conjuguée avec le profil des galets. A chacune de ses extrémités le bras 13 porte un vérin 15 de commande de pinces expansibles 16, représentées ici engagées par leur partie expansible dans les orifices de la plaque tubulaire 18. Ces pinces pourront être par exemple du type représenté plus en détail dans la demande de brevet français précédent 2309314. Le corps de vérin 20 est solidaire de l'extrémité du bras 13 et sa tige 21 est liée à un prolongement 22 du chariot 6.

De façon tout à fait analogue la plaque 2 supporte un bloc à glissières à billes 25 dans lequel coulisse un chariot 26 lié à la tête de la tige 27 d'un vérin 28. Le corps du vérin 28 est fixé sur le support 29 soudé sur la plaque 2.

Le chariot 26 porte un jeu de quatre galets fous 32 entre lesquels peut coulisser un bras 33. A chacune de ses extrémités le bras 33 porte un vérin 35.de commande de pinces expansibles 36 engagées dans les orifices de la plaque tubulaire 18. Le corps de vérin 40 est solidaire de l'extrémité du bras 33, et sa tige 41 est liée à un prolongement 42 du chariot 26.

On voit, en particulier sur les figures 3 et 4, que le dièdre intérieur formé par les plaques 1 et 2 du corps est laissé entièrement libre par le débattement des bras 13, 33, ainsi que par le fonctionnement de leurs vérins de commande. Cette zone peut donc être utilisée pour amener une tête d'outil contre la plaque. Pour cela chaque plaque 1 et supporte un guide 45 et 46, parallèle à l'arête du dièdre, c'est-à-dire perpendiculaire à la plaque tubulaire lorsque le porte-outil est en place.

On se référera maintenant à la figure 5 où l'on voit une tête de soudure automatique à l'argon en place dans le dièdre. La tête de soudure proprement dite 50 est portée par une embase 51 solidaire d'un coulisseau 52 engagé sur les guides 45 et 46. Ici la manoeuvre d'amenée de la tête en position de travail sur la plaque tubulaire, c'est-à-dire la manoeuvre de déplacement sur les guides 45 et 46, est réalisée par télécommande manuelle à partir de l'extérieur de la boîte à eau. Les guides rigides 45 et 46 sont respectivement prolongés par des guides souples 53 et 54, d'une longueur telle que leur autre extrémité soit toujours à l'extérieur de la boîte à eau quelle que soit la position de l'appareil sur la plaque tubulaire. Ils sont réunis à leurs extrémités par l'entretoise 55 qui conserve entre les guides souples la même entraxe qu'entre les guides rigides 45 et 46. L'entretoise 55 porte une poignée 56. Chaque guide 53 et 54 passe à l'intérieur d'une gaine 57 et 58 souple, mais rigide en compression axiale, les deux gaines étant reliées à chaque extrémité par une entretoise 60 et 61, cette dernière munie d'une poignée 62. Enfin l'entretoise 60 est liée à l'embase 51 par un faisceau 64 souple mais rigide en compression.

On voit qu'en poussant ou en tirant sur la poignée 62 et en prenant réaction sur l'entretoise 55 ou la poignée 56, on peut déplacer à volonté la tête 50 sur les guides 45 et 46 par rapport à la plaque tubulaire lorsque l'ensemble a été mis en position sur la plaque, de façon à ce que la tête soit en face du tube sur lequel on souhaite intervenir.

La gaine 65 contient les câbles ou tubes de télécommande de la tête de scudure proprement dite. La gaine 66 contient des câbles ou tubes de télécommande des vérins 8, 20, 28 et 40. de déplacement des bras c'est-à-dire de déplacement du porte-outil sur la plaque, ainsi que des vérins 15 et 35 de manoeuvre des pinces d'accrochage. On voit enfin qu'il reste possible de changer d'outil sans détacher le porte-outil de la plaque tubulaire. Il suffira alors de libérer l'entretoise 55 pour pouvoir tirer complètement sur la poignée 62 et extraire de la boîte à eau l'ensemble de la tête 50 et de son coulisseau porteur 52 qui sera guidé vers l'extérieur par les guides souples 53 et 54. On pourra alors engager par la même voie un autre coulisseau portant un autre outil, tête de fraisage ou de perçage par exemple, que l'on pourra à son tour amener en position de travail contre la plaque.

Le système de changement d'outils peut être amélioré en utilisant une tourelle porte-outils permettant de disposer à l'intérieur même de la boîte à eau de l'ensemble des outils dont on prévoit l'utilisation. La figure 6 représente le montage d'une telle tourelle. Elle comporte un pivot 70 boulonné sous la plaque 3, et sur lequel est montée une virole tournante 71 solidaire de la bague dentée 72. La bague et la virole sont entraînées en rotation par le pignon 73, monté sur un support 74 bloqué en rotation sur le pivot par les bagues 75 et 76, et télécommandées par l'intermédiaire du flexible 77. La virole 71 supporte le plateau tournant 79 muni des guides 80 qui sont au même entraxe que les guides 45 et 46. Le plateau 79 comporte, angulairement répartis autour de l'axe, trois ou quatre jeux de deux guides 80.

Si par rotation de la tourelle et du plateau 79 on amène le coulisseau 52 de sa position d'attente à une position active dans le dièdre du corps, les guides 80 vont se trouver dans le prolongement des guides 45 et 46, comme on le voit sur la figure 7. Le porte-outils est également muni ici, dans le dièdre de travail, d'un mécanisme élévateur à vis comportant un moteur 82 entraînant une vis verticale 83 qui vient alors s'engager dans un écrou conjugué porté par le coulisseau 52. La télécommande de la vis 83 permet d'amener toute la tête de soudage en position active contre la plaque tubulaire. Pour changer d'outil, il suffit alors de faire redescendre la tête sur ses guides supports 80 du plateau tournant, de faire ensuite tourner celui-ci pour amener une autre tête dans le dièdre et de la faire monter en position de travail au moyen de la vis 83.

On pourra encore noter qu'on peut aussi utiliser un mécanisme à vis 82-83 dans le cas de la figure 5 pour un appareil sans tourelle tournante. Le coulisseau porte-tête est alors accroché à la main jusqu'à son engagement sur la vis, et le positionnement précis et les mouvements verticaux de travail peuvent être obtenus par télécommande électrique.

Bien entendu l'invention n'est pas strictement limitée aux modes de réalisation qui viennent d'être décrits à titre d'exemples, mais elle couvre également les réalisations qui n'en différeraient que par des détails, par des variantes d'exécution ou par l'utilisation de moyens équivalents.

On pourrait ainsi concevoir de compléter l'installation décrite par des patins de stabilisation situés aux extrémités des bras pour renforcer l'appui de l'appareil sur la plaque tubulaire.

On pourrait aussi munir l'appareil d'une plaque support solidaire du corps et munie de doigts mobiles susceptibles de s'engager dans des orifices de la plaque ; une telle disposition permettra d'éviter de faire supporter par les doigts d'accrochage les couples de réaction engendrés par des outils tournants comme des fraises ou des forets mis en action sur la plaque ou les tubes.

Enfin l'invention s'appliquerait de la même façon quelle que soit la disposition de la plaque tubulaire qui pourrait aussi bien être verticale ou inclinée.

## Revendications

1. Dispositif porte-outil mobile sur une plaque tubulaire (18), comportant deux bras perpendiculaires (13, 33) munis d'organes télécommandés (16, 36) d'accrochage dans les orifices de la plaque (18), avec des moyens télécommandés (8, 28, 20, 40) pour donner aux bras (13, 33) des mouvements relatifs parallèlement et perpendiculairement à la plaque tubulaire (18) pour permettre un déplacement pas à pas de l'ensemble par accrochage successif de chacun des bras (13, 33) et déplacement de l'autre pendant que l'un est accroché, caractérisé par le fait qu'il comporte un corps support en équerre (1, 2) formant un dièdre dont l'arête est perpendiculaire à la plaque tubulaire (18), chaque bras (13, 33) étant porté indépendamment l'un de l'autre et dans le dièdre extérieur par un chariot (6, 26) lui-même monté sur une glissière (5, 28) mobile sur le corps (1, 2), avec les moyens télécommandés (8, 28, 20, 40) indépendants pour déplacer parallèlement à la plaque (18) chaque bras (12, 33) sur son chariot (6, 26), et chaque glissière sur le corps (1, 2) perpendiculairement à la plaque (18), et par le fait que dans le dièdre intérieur, libre du débattement des bras (13, 33), le corps (1, 2) comporte des guides (45, 46) pour supporter les outils en déplacement perpendiculairement à la plaque tubulaire (18).

2. Dispositif porte-outil selon la revendication 1, caractérisé par le fait qu'il comporte des moyens (55, 61) pour déplacer les outils (50) sur les guides (45, 46) du dièdre intérieur.

3. Dispositif porte-outil selon la revendication 2, caractérisé par le fait que, à l'extrémité du corps opposé à la plaque tubulaire (18), il comporte une tourelle tournante (79) avec des guides supports (80) de plusieurs têtes d'outils, et des moyens (73) pour amener sélectivement dans le dièdre intérieur du corps l'une ou l'autre des têtes (50) en attente, les guides supports (80) étant alors dans le prolongement des guides (45, 46) du dièdre.

4. Dispositif porte-outil selon l'une quelconque des revendications précédentes, caractérisé par le fait qu'il comporte une plaque de réaction solidaire du corps et muni de doigts mobiles avec des moyens pour les engager dans des orifices de la plaque tubulaire ou les en retirer.

## Claims

1. Toolholder device able to move on a tubular plate (18) and comprising two arms (13, 33) at right angles to one another, which are provided with remotely controlled members (16, 36) for engagement in the apertures in the plate (18), with remotely controlled means (8, 28, 20, 40) for imparting to the arms (13, 33) relative movements parallel and at right angles to the tubular plate (18) in order to permit step-by-step displacement of the assembly by successive engagement of each of the arms (13, 33) and displacement of the other arm while one of them is engaged, characterised by the fact that it comprises a right-angled support body (1, 2) forming a dihedron whose corner is at right angles to the tubular plate (18), each arm (13, 33) being carried independently of the other and in the external dihedron by a carriage (6, 26) which in turn is mounted on a slide guide (5, 28) movable on the body (1, 2), with the independent remotely controlled means (8, 28, 20, 40) for displacing, paralled to the plate (18), each arm (12, 33) on its carriage (6, 26) and each slide guide on the body (1, 2) at right angles to the plate (18), and by the fact that in the internal dihedron, free from the movement of the arms (13, 33), the body (1, 2) is provided with guides (45, 46) for supporting th tools in their displacement at right angles to the tubular plate (18).

2. Toolholder device according to Claim 1, characterised by the fact that it is provided with means (55, 61) for displacing the tools (50) on the guides (45, 46) of the internal dihedron.

3. Toolholder device according to Claim 2, characterised by the fact that it is provided at the opposite end of the body to the tubular plate (18) with a rotating turret (79) having support guides (80) for a plurality of tool heads, and means (73) for selectively bringing one or other of the heads (50) standing by into the internal dihedron of the body, the support guides (80) then being in line with the guides (45, 46) of the dihedron.

4. Toolholder device according to any of the preceding claims, characterised by the fact that it is provided with a reaction plate fixed to the body and equipped with movable fingers having means for their engagement in apertures in the tubular plate or for withdrawing them therefrom.

## Patentansprüche

1. Auf einer Rohrplatte (18) verfahrbare Werkzeughaltervorrichtung mit zwei zueinander senkrechten Armen (13, 33), die ferngesteuerte Elemente (16, 36) zum Einhängen in die Plattenöffnungen (18) aufweisen, mit ferngesteuerten Mitteln (8, 28, 20, 40) um die Arme (13, 33) parallel und senkrecht relativ zur Rohrplatte (18) zu bewegen um die gesamte Einheit durch nacheinanderfolgendes Einhängen der jeweiligen Arme (13. 33) und Versetzen des anderen, während der eine eingehängt ist, schrittweise verschieben zu können, dadurch gekennzeichnet, daß sie ein als Dieder ausgebildeter rechtwinckliger Stützkörper (1, 2) aufweist, dessen Kante senkrecht zur Rohrplatte (18) verläuft, wobei jeder Arm (13, 33) getrennt und im Aussendieder durch einen Schlitten (6, 26) getragen wird, der seinerseits auf einer auf dem Stützkörper (1, 2) verfahrbaren Gleitschiene (5, 28) montiert ist, mit den unabhängigen ferngesteuerten Mitteln (8, 28, 20, 40) um den jeweiligen Arm (12, 33) auf seinem Schlitten (6, 26) parallel zur Platte (18) und jede Gleitschiene auf dem Stützkörper (1, 2) senkrecht zur Rohrplatte (18) zu verschieben, und daß im Innendieder, bei frei ausschlagenden Armen (13, 33), der Stützkörper (1, 2) Führungen (45,46) zum Abstützen der senkrecht zur Rohrplatte (18) verschobenen Werkzeuge aufweist.

2. Werkzeughaltervorrichtung nach Anspruch 1, dadurch gekennzeichnet, daß sie Mittel (55, 61) umfasst um die Werkzeuge (50) auf den Führungen (45, 46) des Innendieders zu verfahren.

3. Werkzeughaltervorrichtung nach Anspruch 2, dadurch gekennzeichnet, daß an dem der Rohrplatte (18) entgegengesetzten Stützkörperende diese einen drehbaren Revolverkopf (79) mit Führungen (80) zur Abstützung von Mehrfachwerkzeugköpfen aufweist, und Mittel (73) umfasst um den einen oder anderen in Wartestellung befindlichen Kopf (50) wahlweise in das Innendieder des Stützkörpers einzufahren, wobei die Abstützführungen (80) sich dann in der Verlängerung der Diederführungen (45, 46) befinden.

4. Werkzeughaltervorrichtung nach einem der vorhergehenden Ansprüche, dadurch gekennzeichnet, daß diese eine mit dem Stützkörper fest verbundene Gegendruckplatte sowie bewegliche Finger mit Mittel aufweist um diese in die Rohrplatteöffnungen einzuführen oder herauszuziehen.
